# EUROPÄISCHE PATENTSCHRIFT

(11) **EP 1 112 107 B1**
(45) Veröffentlichungstag und Bekanntmachung des Hinweises auf die Patenterteilung: **04.11.2009**
(21) Anmeldenummer: 99947328.3
(22) Anmeldetag: 13.09.1999
(51) Int. Cl.: A62C 31/07

(54) **VERFAHREN UND VORRICHTUNG ZUM BEKÄMPFEN VON BRÄNDEN**
METHOD AND DEVICE FOR FIGHTING FIRES
PROCEDE ET DISPOSITIF POUR LUTTER CONTRE LES INCENDIES

(30) Priorität: 11.09.1998 DE 19841874
(43) Veröffentlichungstag der Anmeldung: 04.07.2001
(73) Patentinhaber: Fogtec Brandschutz GmbH & Co. KG, 51063 Köln (DE)
(72) Erfinder: SPRAKEL, Dirk, K., D-50672 Köln (DE)
(74) Vertreter: Simons, Johannes
(86) Internationale Anmeldenummer: PCT/EP1999/006756
(87) Internationale Veröffentlichungsnummer: WO 2000/015301

(56) Entgegenhaltungen:
- WO-A-99/32194
- CH-A- 183 335
- DE-A- 19 519 316
- DE-U- 29 518 911
- US-A- 2 527 891
- US-A- 5 590 719

## Beschreibung

Die Erfindung betrifft ein Verfahren zum Bekämpfen von Bränden, bei dem ein gerichteter Löschschaumstrahl ausgebracht wird, um den Brandherd abzudecken. Darüber hinaus betrifft die Erfindung eine Vorrichtung, welche zur Durchführung des Verfahrens geeignet ist. Derartige Vorrichtungen werden in stationären oder mobilen Feuerlöscheinrichtungen eingesetzt, um einen Brand durch einen Schaum zu ersticken, wenn beispielsweise der Einsatz von Wasser als Löschflüssigkeit nicht möglich ist.

Eine zum Löschen von Bränden mit Löschschaum geeignete Vorrichtung ist aus der britischen Patentschrift 1 018 431 bekannt. Die in dieser Druckschrift beschriebene Vorrichtung weist ein Schaumrohr auf, welches mit einem zylindrischen Abschnitt einen Düsenkörper umgibt. Der Düsenkörper hat eine Düse, aus der Löschflüssigkeit ausgebracht wird. Zum Einlassen von Umgebungsmedium besitzt die bekannte Vorrichtung auf ihrer rückwärtigen Stirnseite eine Eintrittsöffnung. Zusätzlich sind mehrere Eintrittsöffnungen auf dem zylindrischen Umfang des Schaumrohrs verteilt.

Der mittels einer solchen Vorrichtung erzeugte Löschschaum läßt sich in einem gerichteten Strahl ausbringen. Dies hat den Vorteil, daß der Löschschaum mit relativ hoher kinetischer Energie austritt, so daß er auf die Brandstelle auftrifft und nach dem Auftreffen eine dichte Abdeckung bildet, durch welche der Brand erstickt wird.

Die starke, im Hinblick auf die Überbrückung großer Wurfweiten und die gute Wirksamkeit des Löschschaums gewünschte Konzentrierung des Löschschaumstrahles erweist sich in der Praxis jedoch dann als problematisch, wenn Brände bekämpft werden müssen, die sich über große Flächen ausbreiten oder ein großes, kompaktes Volumen, wie beispielsweise einen Holz- oder Papierstapel größeren Umfangs, erfaßt haben. Derartige Brandherde können mit einem gerichteten Löschschaumstrahl nur dadurch bekämpft werden, daß während des Löschens mit dem Löschschaumstrahl wedelnde Bewegungen ausgeführt werden. Durch diese Bewegungen überstreicht der Strahl die Brandfläche, so daß diese nach einiger Zeit mit Löschschaum überdeckt ist. In der Praxis zeigt sich jedoch, daß dabei wegen der nur unvollkommenen Abschottung des Brandes und der hohen Umgebungstemperatur eine Ausweitung des Brandes auf benachbarte Bereiche und Gegenstände nicht immer verhindert werden kann.

In der US 5,590,719 A wird eine Löscheinrichtung vorgestellt, bei der der Löschschaumstrahl von einem Löschnebel umgeben ist. Dazu weist die Einrichtung eine Ringdüse auf, die den Löschschaumaustritt umgibt. Der Löschnebel wird erzeugt, indem ein Löschmittelstrahl in der Ringdüse in einen ringförmigen Querschnitt gebracht und anschließend durch eine Vielzahl von Zähnen gepreßt wird, wobei der Strahl verwirbelt und zerfällt. Gerade bei sehr fein zerstäubten Löschnebeln, mit denen besonders effektiv eine Kühlung der Umgebung erreicht werden kann, wird jedoch die kinetische Energie weitgehend vom Zerstäubungsprozess konsumiert. Durch die damit verbundene Reichweiteneinschränkung sind somit die Möglichkeiten begrenzt, eine Ausbreitung eines Brandes sicher zu verhindern.

Die Aufgabe der Erfindung besteht darin, ein Verfahren der eingangs genannten Art und eine zur Durchführung des Verfahrens geeignete Vorrichtung anzugeben, welche das Löschen von flächig sich ausbreitenden Bränden bei vermindertem Risiko einer Brandausbreitung ermöglichen.

Bezüglich des Verfahrens wird diese Aufgabe dadurch gelöst, daß ergänzend zu dem Löschschaumstrahl ein Löschflüssigkeitsnebel ausgebracht wird, welcher das den Brandherd umgebende Raumvolumen abkühlt.

Das erfindungsgemäße Verfahren kombiniert das beispielsweise aus dem deutschen Gebrauchsmuster 295 18 911.8 an sich bekannte Löschverfahren unter Verwendung von Löschnebel mit dem Verfahren zum Löschen mittels eine Löschschaums. Es hat sich gezeigt, daß sich der Löschnebel und der Löschschaumstrahl in Bezüglich des Verfahrens wird diese Aufgabe durch eine Vorrichtung nach Anspruch 6 und ein Verfahren nach Anspruch 1 gelöst.

Das erfindungsgemäße Verfahren kombiniert das beispielsweise aus dem deutschen Gebrauchsmuster 295 18 911.8 an sich bekannte Löschverfahren unter Verwendung von Löschnebel mit dem Verfahren zum Löschen mittels eine Löschschaums. Es hat sich gezeigt, daß sich der Löschnebel und der Löschschaumstrahl in optimaler Weise insbesondere bei der Bekämpfung von großflächigen oder großvolumigen Brandherden ergänzen. Dies geschieht dadurch, daß zum einen durch den Einsatz des gerichteten Löschstrahls der Brand unmittelbar bekämpft und die Brandoberfläche sukzessive mit Schaum abgedeckt wird. Zum anderen wird durch den Löschnebel der Gasraum abgekühlt, welcher den Brand umgibt. Da der Löschnebel einen wesentlich größeren Raum erfaßt als der Löschschaumstrahl, wird durch die Einbringung des Löschnebels erreicht, daß die Umgebungstemperatur des Brandes auch in solchen Bereichen dann schon abgesenkt wird, wenn eine direkte Abdeckung des Brandes durch den Löschschaum noch nicht erfolgt ist, wenn das Feuer in den betreffenden Bereichen also noch brennt. Eine Ausbreitung des Brandes, beispielsweise durch Selbstentzündung von zum Brandherd benachbarten Gegenständen in Folge der hohen Temperaturen in der Umgebung des Brandes wird so vermieden.

Besonders vorteilhaft ist es, wenn das Ausbringen des Löschnebels wahlweise in Abhängigkeit von der Stellung einer Steuereinrichtung erfolgt. Dies ermöglicht es, die in den Bereich des Brandherdes eingebrachten Löschmittel (Löschschaum / Löschflüssigkeitsnebel) in Abhängigkeit von der jeweiligen Brandsituation zusammenzustellen.

Besonders vorteilhaft einsetzen läßt sich das erfindungsgemäße Schaumrohr in Verbindung mit Löscheinrichtungen, bei denen die Löschflüssigkeit unter hohem Druck, d.h. bei Drücken oberhalb 40 bar, ausgebracht wird.

Eine weitere vorteilhafte Ausgestaltung des erfindungsgemäßen Verfahrens ist dadurch gekennzeichnet, daß Löschflüssigkeitsnebel in Form von mehreren Einzelstrahlen ausgebracht wird, deren jeweiliger Ursprung in unmittelbarer Nähe des Ursprungs des Löschschaumstrahles angeordnet ist. So kann auf einfache Weise sichergestellt werden, daß der Löschflüssigkeitsnebel mit seinem größten Anteil jeweils stets den Abschnitt des Feuers umhüllt, welcher aktuell durch den Löschschaumstrahl abgedeckt wird. Daher ist diese Ausgestaltung insbesondere dann vorteilhaft, wenn das erfindungsgemäße Verfahren mit einer mobilen Feuerlöscheinrichtung ausgeführt wird, bei welcher der Feuerwehrmann eine mobile Löschpistole in der Hand hält. Besonders günstig ist es in diesem Zusammenhang, wenn ein Teil der Einzelstrahlen des Löschflüssigkeitsnebels in Richtung des Brandherdes gerichtet ist, während ein anderer Teil normal zur Achse des Löschschaumstrahles ausgerichtet ist. Auf diese Weise wird ein vergrößertes Raumvolumen mit Flüssigkeitsnebel gefüllt, so daß nicht nur der Raum im unmittelbaren Umfeld des Brandes abgekühlt wird, sondern auch die in die Umgebung aufsteigenden Abgase. Günstig ist es dabei, wenn ergänzend oder alternativ mindestens ein Einzelstrahl in eine vom Brandherd abgewandte Richtung gerichtet ist, so daß auch der Rückraum der Löscheinrichtung vom Löschnebel sicher erfaßt wird.

In praktischen Versuchen hat sich gezeigt, daß sich das erfindungsgemäße Verfahren dann besonders wirkungsvoll einsetzen läßt, wenn die Löschflüssigkeit, aus welcher der Löschflüssigkeitsnebel erzeugt wird, Wasser ist.

Eine zur Durchführung des erfindungsgemäßen Verfahrens besonders geeignete Vorrichtung, welche mit einem Löschdüsenkopf ausgestattet ist, der eine Löschschaumerzeugungseinrichtung zum Erzeugen eines gerichteten Löschschaumstrahls umfaßt, ist erfindungsgemäß dadurch gekennzeichnet, daß der Löschdüsenkopf zusätzliche Löschdüsen zum Erzeugen von Löschflüssigkeitsnebelstrahlen umfaßt. Dabei kann vorzugsweise mindestens eine der Löschdüsen derart ausgerichtet sein, daß der aus ihr austretende Löschflüssigkeitsnebelstrahl in Richtung des Brandherdes gerichtet ist, während mindestens eine weitere Löschnebeldüse derart ausgerichtet ist, daß der aus ihr austretende Löschflüssigkeitsnebelstrahl in einer normal zur Austrittsrichtung des Löschschaumstrahles gerichtete Richtung austritt.

Weitere Ausgestaltungen der Erfindung sind in den abhängigen Ansprüchen angegeben und werden in der nachfolgenden Beschreibung eines Ausführungsbeispiels anhand einer Zeichnung näher erläutert. Die einzige Figur zeigt eine transportable Löschpistole L in einer teilweise aufgebrochenen Seitenansicht.

Der Löschdüsenkopf 1 der transportablen Löschpistole L ist rotationssymmetrisch aufgebaut und weist auf seiner Stirnseite eine Stirnfläche 2 auf. Im Zentrum der Stirnfläche 2 ist eine zentrale Löschdüse 3 angeordnet. Die zentrale Löschdüse 3 ist mit einer ersten Versorgungsleitung 4 der Löschpistole L verbunden, welche im Gehäuserohr R der Löschpistole L verläuft.

An die Stirnfläche 2 des Löschdüsenkopfes 1 angeformt ist eine umlaufende Schrägfläche 5, die gegenüber der vorderen Stirnfläche 2 in einem Winkel α von annähernd 45° zurückweicht. Auf der Schrägfläche 4 sind Löschdüsen 6 angeordnet, welche mit einer zweiten, ebenfalls in dem Gehäuserohr R verlaufenden Versorgungsleitung 7 der Löschpistole L verbunden sind. Die Löschdüsen 6 sind in regelmäßigen Winkelabständen zueinander auf einem Kreis angeordnet, der konzentrisch zur Öffnung der zentralen Löschdüse 3 ausgerichtet ist. Die Austrittsrichtung des aus ihnen bei Druckbeaufschlagung mit Löschflüssigkeit austretenden Nebelstrahls ist im wesentlichen rechtwinklig zur Schrägfläche 5 gerichtet, so daß die Nebelstrahlen der Löschdüsen 5 im wesentlichen in dieselbe Richtung gerichtet sind wie der achsparallel zur Längsachse X des Löschdüsenkopfes 1 austretende Strahl, der durch die zentrale Löschdüse 3 erzeugt wird.

Über ein handverstellbares Ventil V können die Versorgungsleitungen 4,7 gleichzeitig oder einzeln mit Löschfluid beaufschlagt werden.
An die Schrägfläche 5 schließt sich eine radial umlaufende, achsparallel zur Längsachse X des Löschdüsenkopfes 1 verlaufende Mantelfläche 8 an, auf der weitere, mit der Versorgungsleitung 7 verbundene Löschdüsen 9 angeordnet sind. Die Löschdüsen 9 geben bei Beaufschlagung mit Löschfluid ebenfalls einen Löschnebelstrahl ab. Dieser weist jedoch eine radial zur Längsachse X des Löschdüsenkopfes 1 gerichtete Komponente und eine in Richtung des Ventils V gerichtete Komponente auf, so daß die aus den Löschdüsen 9 austretenden Löschnebelstrahlen den rückwärtig und seitlich die Löschpistole L umgebenden Raum ausfüllen.

Auf der zentralen Löschdüse 3 ist über ein Hülse 10 ein Schaumrohr 11 befestigt. Das Schaumrohr 11 weist einen Düsenkörper 12 auf, an dem eine in das Schaumrohr 11 ragende Injektordüse 13 ausgebildet ist. Die Bohrung 14 der Injektordüse 13 ist über eine Kammer des Düsenkörpers 11 und die Hülse 10 mit der zentralen Löschdüse 3 verbunden. Zwischen der Wandung des Schaumrohres 11 und dem Düsenkörper 12 sind hier nicht dargestellte Eintrittsöffnungen ausgebildet, über die Umgebungsluft in das Schaumrohr gesaugt wird.

In Abhängigkeit von der Stellung des Ventils V werden die Versorgungsleitungen 4 oder 7 gleichzeitig oder einzeln mit Löschfluid, vorzugsweise Wasser, beaufschlagt. Das Löschfluid weist dabei in beiden Versorgungsleitungen eine hohen Druck von mehr als 40 bar auf. Bei Druckbeaufschlagung der Versorgungsleitung 4 erzeugen die Löschdüsen 6 und 9 einen Löschnebel, bei dem die einzelnen Flüssigkeitströpfchen ein geringes Volumen aufweisen und fein verteilt mit hoher kinetischer Energie aus den Düsenöffnungen der Löschdüsen 6,9 in die Umgebung austreten. Dabei erreichen die aus den schräg nach vorne weisenden Löschdüsen 6 austretenden Nebelstrahlen die Umgebung des Brandherdes und kühlen die dort vorhandenen Gase unter Verdampfen und damit einhergehender Verdrängung des Sauerstoffes ab. Die aus den Löschdüsen 9 der Mantelfläche 8 austretenden Strahlen füllen demgegenüber den seitlichen und rückwärtigen Raum mit Löschnebel, so daß auch dort eine effiziente Herabsetzung der Temperatur erreicht wird. Auf diese Weise wird nicht nur ein Übergreifen des Brandes auf den abgekühlten Bereich verhindert, sondern der die Löschpistole bedienende Feuerwehrmann gleichzeitig geschützt.

Bei Druckbeaufschlagung der Versorgungsleitung 7 wird aus der zentralen Löschdüse 4 ein gerichteter, mit schaumbildendem Additiv vermengter Löschflüssigkeitsstrahl, unter hohem Druck aus der zentralen Löschdüse 3 ausgebracht. Dieser Strahl tritt in die Kammer des Düsenkörpers 12 des Strahlrohres 11 und wird dort zusätzlich verwirbelt. Der so verwirbelte Löschfluidstrahl tritt über die Düsenbohrung 13 in das Schaumrohr 11, in welches er nach Art des Venturi-Effekts Luft über die Eintrittsöffnungen des Schaumrohres einsaugt. Diese Luft vermischt sich mit dem fein zerstäubten Löschfluid unter Ausbildung eines feinporigen Schaums. Dieser Schaum tritt mit hoher kinetischer Energie aus dem Schaumrohr 11 aus und erreicht als gerichteter, kompakter Löschschaumstrahl den Brandherd.

Durch das kombinierte Zusammenwirken der Abdeckung des Brandherdes durch den gerichteten Löschschaumstrahl und der Abkühlung der den Brandherd umgebenden Raums durch den Löschfluidnebel wird die Gefahr eines Übergreifens des Brandes auf zum Brandherd benachbarte Bereiche oder Gegenstände deutlich vermindert. Ebenso ist durch die Abkühlung der Umgebungstemperatur die Belastung und Gefährdung des Feuerwehrmanns während des Löschens herabgesetzt.

Zur Durchführung des erfindungsgemäßen Verfahrens wird als Löschflüssigkeit vorzugsweise Wasser eingesetzt. Die dem Wassernebel anhaftenden Vorteile der Wärmebindung und der exzellenten Inertisierung sowie der Strahlungswärmeschutz für das Bedienungspersonal erhöhen die Effektivität und Einsatzfähigkeit des durch den auf die Zentraldüse aufgesetzten Hochdruckschaumerzeuger generierten Schaums.

Besonders hervorzuheben ist, daß das Schaumrohr 11 auch dann zu einer erheblichen Verbesserung der Wurfweite des aus ihm austretenden Löschmittelstrahles führt, wenn dem Löschmittel kein schaumerzeugendes Additiv beigemischt ist, sondern lediglich die Löschflüssigkeit selbst als Strahl von hoher kinetischer Energie aus dem Schaumrohr 12 austritt. Die Verwendung des Schaumrohrs 12 beim reinen Flüssigkeitslöschen ist dann günstig, wenn beispielsweise ein gerichteter Löschflüssigkeitsstrahl benötigt wird, um aus größerer Entfernung den Brandherd zu erreichen. Darüber hinaus kann der durch das Schaumrohr konzentrierte Löschflüssigkeitsstrahl dazu benutzt werden, eine Benetzung von auch tief im Innern des Brandherdes verborgenen Glutnestern durch einen gezielten Strahl zu erreichen.

### Bezugszeichenliste

Löschpistole L
Löschdüsenkopf 1
Stirnfläche 2
zentrale Löschdüse 3
Versorgungsleitung 4
Gehäuserohr R
Schrägfläche 5
Winkel α
Löschdüsen 6
Versorgungsleitung 7
Längsachse X
Mantelfläche 8
Löschdüsen 9
Hülse 10
Schaumrohr 11
Düsenkörper 12
Injektordüse 13
Bohrung 14

## Patentansprüche

1. Verfahren zum Bekämpfen von Bränden, bei dem ein gerichteter Löschschaumstrahl ausgebracht wird, um den Brandherd abzudecken,
**dadurch gekennzeichnet, daß** ein Löschflüssigkeitsstrahl unter hohem Druck aus einer zentralen Löschdüse eines Löschkopfes in eine Kammer eines Düsenkörpers eines Strahlrohrs eintritt und nach Verwirbelung in der Kammer in das Strahlrohr eintritt, wo der Löschflüssigkeitsstrahl unter Vermischung mit Luft einen feinporiger Löschschaumstrahl ausbildet und ergänzend zu dem Löschschaumstrahl ein Löschflüssigkeitsnebel in Form von mehreren Löschnebeleinzelstrahlen, deren jeweiliger Ursprung in unmittelbarer Nähe des Ursprungs des Löschschaumstrahles angeordnet hat, ausgebracht wird welcher das den Brandherd umgebende Raumvolumen abkühlt.

2. Verfahren nach Anspruch 1, **dadurch gekennzeichnet, daß** der Löschflüssigkeitsnebel in Abhängigkeit von der Stellung einer Steuereinrichtung (v) wahlweise ausgebracht wird.

3. Verfahren nach Anspruch 2, **dadurch**
**gekennzeichnet, daß** ein Teil der Löschnebelstrahlen in Richtung des Brandherdes gerichtet ist, während ein anderer Teil normal zur Achse (X) des Löschschaumstrahles ausgerichtet ist.

4. Verfahren nach Anspruch 3 **dadurch gekennzeichnet, daß** mindestens ein Löschnebelstrahl in eine vom Brandherd abgewandte Richtung gerichtet ist.

5. Verfahren nach einem der voranstehenden Ansprüche,
**dadurch gekennzeichnet, daß** die Löschflüssigkeit, laus welcher der Löschflüssigkeitsnebel erzeugt wird, Wasser ist.

6. Vorrichtung zur Durchführung des Verfahrens nach einem der Ansprüche 1 bis 5 mit einem Löschdüsenkopf (1) mit einer zentralen Löschdüse (3) und einer Löschschaumerzeugungseinrichtung (12) zum Erzeugen eines gerichteten Löschsphaumstrahls,
**dadurch gekennzeichnet, daß** die Löschschaumerzeugungseinrichtung (12) ein Strahlrohr mit einem mit einer Kammer versehenden Düsenkörper (12) aufweist derart, dass der unter hohem Druck aus der Löschdüse ausgebrachte Löschmittelstrahl sich in der Kammer des Düsenkörpers (12) verwirbelt und anschließend in das Strahlrohr (11) eintritt um unter Vermischung mit Luft einen feinporigeren Löschschaumstrahl zu bilden und der Löschdüsenkopf (1) zusätzliche in der unmittelbaren Nähe der zentralen Löschdüse angeordnete Löschdüsen (6,9) zum Erzeugen von Löschflüssigkeitsnebelstrahlen umfasst, die das den Brandherd umgebende Raumvolumen abkühlen.

7. Vorrichtung nach Anspruch 6, **dadurch gekennzeichnet, daß** mindestens eine der Löschdüsen (6) derart ausgerichtet ist, daß der aus ihr austretende Löschflüssigkeitsnebelstrahl in Richtung des Brandherdes gerichtet ist, während mindestens eine weitere Löschdüse (9) derart ausgerichtet ist, daß der aus ihr austretende Löschflüssigkeitsnebelstrahl in einer normal zur Austrittsrichtung des Löschschaumstrahles gerichtete Richtung austritt.

8. Vorrichtung nach einem der Ansprüche 6 bis 7, **dadurch gekennzeichnet, daß** die Löschdüsen (6,9) in regelmäßigen Anständen um die Löschschaumerzeugungseinrichtung (12) herum angeordnet sind.

9. Vorrichtung nach Anspruch 8, **dadurch gekennzeichnet, daß** die Löschdüsen (6,9) auf einem Kreis angeordnet sind, dessen Mittelpunkt mit der Mittelachse (X) des aus der Löschschaumerzeugungseinrichtung (12) austretenden Löschschaumstrahles zusammenfällt.

10. Vorrichtung nach einem der Ansprüche 7 bis 9, **dadurch gekennzeichnet, daß** der Löschdüsenkopf (1) eine radial umlaufende Mantelfläche (8), eine im wesentlichen ebene Stirnfläche (2) und eine zwischen der Mantelfläche (8) und der Stirnfläche (2) angeordnete Schrägfläche (5) aufweist, welche sich von der Mantelfläche (8) in Richtung der Stirnfläche (2) verjüngt, und **daß** jeweils mehrere Löschdüsen (9,6) auf der Mantelfläche (8) und der Schrägfläche (5) angeordnet sind.

11. Vorrichtung nach einem der Ansprüche 6 bis 10, **dadurch gekennzeichnet, daß** eine Ventileinrichtung (V) vorgesehen ist, mittels welcher die Löschdüsen (6,9) und die Löschschaumerzeugungseinrichtung (12) wahlweise einzeln, gemeinsam oder in verschiedenen Gruppen mit Löschflüssigkeit beaufschlagbar sind.

## Claims

1. Method for firefighting in which a directed jet of extinguisher foam is put out so as to cover the source of fire
**characterized in that**
a jet of extinguisher liquid enters from a centrally arranged extinguisher nozzle under high pressure a chamber of a nozzle body of a jet pipe and after swirling in the chamber enters the jet pipe, within which the jet of extinguisher fluid mixes with air and creates a jet of fine-pore extinguisher foam and
additionally to the jet of extinguisher foam a liquid extinguisher fog in form of a plurality of individual extinguisher fog sprays, which respective origins are in close proximity to the origin of the jet of extinguisher foam, which cools the volume surrounding the source of fire, is put out.

2. Method of claim 1, **characterized in that** the application of the extinguisher liquid fog optionally depends on the position of a control device (V).

3. Method of claim 2, **characterized in that** a part of the individual extinguisher sprays is directed in the direction of the source of the fire, while another part is directed perpendicularly aligned with the axis (X) of the jet of extinguisher foam.

4. Method of claim 3, **characterized in that** at least one individual extinguisher fog spray is directed in a direction pointing away from the source of the fire.

5. Method of claim 3, **characterized in that** the extinguisher liquid from which the extinguisher liquid fog is made, is water.

6. Device for performing a method of any one of claims 1 to 5 with an extinguisher nozzle head (1) with a centrally arranged extinguisher nozzle (3) and a foam generating unit (12) for generating a directed jet of extinguisher foam,
**characterized in that,**
the foam generating unit (12) comprises a jet pipe with a nozzle body (12) comprising a chamber such that the extinguisher liquid jet emanating from the extinguisher nozzle under high pressure swirls in the chamber of the nozzle body (12) and thereafter enters the jet pipe (11) to create by mixing with air a fine-pore extinguisher foam and
the extinguisher nozzle head (1) further comprises additional extinguisher nozzles (6,9) arranged in close proximity of the centrally arranged extinguisher nozzle to create liquid fog sprays, which cool the volume surrounding the source of fire.

7. Device of claim 6, **characterized in that** at least one of the extinguisher nozzles (6) is directed such that the jet of extinguisher liquid fog emanating from it is directed in the direction of fire, wherein at least one further extinguisher nozzle (9) is directed such that the jet of extinguisher liquid fog emanating from it is directed perpendicular aligned with the direction of the jet of extinguisher foam.

8. Device of claim 6 or 7, **characterized in that** the extinguisher nozzles (6, 9) are arranged, regularly spaced apart, around the extinguisher foam generating unit (12).

9. Device of claim 8, **characterized in that** the extinguisher nozzles (6, 9) are arranged on a circle whose centre coincides with the central axis (X) of the jet of extinguisher foam emanating from the extinguisher foam generating unit (12).

10. Device of any one of claims 7 to 9, **characterized in that** the extinguisher nozzle head (1) comprises a radially surrounding casing surface (8), a substantially plane surface (2) and a bevelled surface (5) arranged between the plane front surface (2) and the casing surface (8), said bevelled surface tapering from the casing surface (8) in the direction of the front surface (2), and **in that** several extinguisher nozzles (9, 6) are arranged on the casing surface (8) and the bevelled surface (5).

11. Device of any one of claims 6 to 10, **characterized in that** a valve device (V) is provided by means of which extinguisher liquid can be applied to the extinguisher nozzles (6, 9) and the extinguisher foam generating unit (12) as selected either individually, together or in various groups.

## Revendications

1. Procédé de lutte contre l'incendie, dans lequel un jet orienté de mousse d'extinction est projeté pour couvrir le foyer d'incendie,
**caractérisé en ce que**
un jet de liquide d'extinction qui sort sous haute pression d'une tuyère centrale d'extinction d'une tête d'extinction pénètre dans une chambre d'un corps de tuyère d'un tube de projection et, après avoir été tourbillonné dans la chambre, pénètre dans le tube de projection où le jet de liquide d'extinction forme en étant mélangé à l'air un jet de mousse d'extinction à pores fins et
**en ce qu'**en complément au jet de mousse d'extinction, un brouillard de liquide d'extinction qui présente la forme de plusieurs jets distincts de brouillard d'extinction dont l'origine est située pour chacun à proximité directe de l'origine du jet de mousse d'extinction est projeté pour refroidir le volume de l'espace qui entoure le foyer d'incendie.

2. Procédé selon la revendication 1, **caractérisé en ce que** la projection du brouillard de liquide d'extinction peut être sélectionnée en fonction de la position d'un dispositif de commande (V).

3. Procédé selon la revendication 2, **caractérisé en ce qu'**une partie des différents jets est orientée en direction du foyer d'incendie et **en ce qu'**une partie en est orientée perpendiculairement à l'axe (X) du jet de mousse d'extinction.

4. Procédé selon l'une des revendications 3 ou 4,
**caractérisé en ce qu'**au moins un jet distinct est orienté dans une direction non tournée vers le foyer d'incendie.

5. Procédé selon l'une des revendications précédentes, **caractérisé en ce que** le liquide d'extinction à partir duquel est formé le brouillard de liquide d'extinction est l'eau.

6. Dispositif en vue de la mise en oeuvre du procédé selon l'une des revendications 1 à 5, doté d'une tête (1) à tuyère d'extinction qui présente une tuyère centrale d'extinction (3) et un dispositif (12) de formation d'une mousse d'extinction qui forme un jet orienté de mousse d'extinction, **caractérisé en ce que**
le dispositif (12) de formation de mousse d'extinction présente un tube de projection doté d'un corps de tuyère (12) qui présente une chambre,
**en ce que** le jet d'agent d'extinction expulsé sous haute pression de la tuyère d'extinction est tourbillonné dans la chambre du corps de tuyère (12) avant de pénétrer dans le tube de projection (11) pour former un jet de mousse d'extinction à pores fins en étant mélangé avec de l'air et
**en ce que** la tête (1) de tuyère d'extinction comprend des tuyères d'extinction supplémentaires (6, 9) disposées à proximité immédiate de la tuyère centrale d'extinction et formant des jets de brouillard de liquide d'extinction qui refroidissent le volume de l'espace qui entoure le foyer d'incendie.

7. Dispositif selon la revendication 6, **caractérisé en ce qu'**au moins l'une des tuyères d'extinction (6) est orientée de telle sorte que le jet de brouillard de liquide d'extinction qui en sort est orienté en direction du foyer d'incendie et **en ce qu'**au moins une autre tuyère (9) à brouillard d'extinction est orientée de telle sorte que le jet de brouillard de liquide d'extinction qui en sort en sort dans une direction orientée perpendiculairement à la direction de sortie du jet de mousse d'extinction.

8. Dispositif selon l'une des revendications 6 à 7, **caractérisé en ce que** les tuyères d'extinction (6, 9) sont disposées à intervalles réguliers autour du dispositif (12) de formation de mousse d'extinction.

9. Dispositif selon la revendication 8, **caractérisé en ce que** les tuyères d'extinction (6, 9) sont disposées sur un cercle dont le centre coïncide avec l'axe central (X) du jet de mousse d'extinction qui sort du dispositif (12) de formation de mousse d'extinction.

10. Dispositif selon l'une des revendications 7 à 9,
**caractérisé en ce que**
la tête (1) de tuyère d'extinction présente une surface d'enveloppe (8) périphérique radialement, une surface frontale (2) essentiellement plane et une surface oblique (5) disposée entre la surface d'enveloppe (8) et la surface frontale (2) et qui se rétrécit depuis la surface d'enveloppe (8) en direction de la surface frontale (2) et
**en ce que** plusieurs tuyères d'extinction (9, 6) sont disposées respectivement sur la surface d'enveloppe (8) et sur la surface oblique (5).

11. Dispositif selon l'une des revendications 6 à 10, qui est **caractérisé en ce qu'**il présente un système de soupapes (V) au moyen duquel les tuyères (6, 9) à brouillard d'extinction et le dispositif (12) de formation d'une mousse d'extinction peuvent être alimentées sélectivement en liquide d'extinction, une à une, conjointement ou en différents groupes.
